# EUROPÄISCHE PATENTSCHRIFT

(11) **EP 2 451 314 B1**
(45) Veröffentlichungstag und Bekanntmachung des Hinweises auf die Patenterteilung: **17.09.2014**
(21) Anmeldenummer: 10734931.8
(22) Anmeldetag: 23.06.2010
(51) Int. Cl.: A47B 88/04, F25D 25/02, F25D 23/06

(54) **SYNCHRONFÜHRUNG EINES SCHUBELEMENTS UND MÖBEL**
SYNCHRONOUS DRAWER GUIDE AND FURNITURE
GUIDAGE SYNCHRONE D'UN TIROIR ET MEUBLE

(30) Priorität: 06.07.2009 DE 202009004993 U; 25.11.2009 DE 202009016105 U
(43) Veröffentlichungstag der Anmeldung: 16.05.2012
(73) Patentinhaber: Paul Hettich GmbH & Co. KG, 32278 Kirchlengern (DE)
(72) Erfinder: MATTHES, Joachim, 32278 Kirchlengern (DE); KNICKER, Henrik, 32257 Bünde (DE)
(74) Vertreter: Specht, Peter
(86) Internationale Anmeldenummer: PCT/EP2010/058892
(87) Internationale Veröffentlichungsnummer: WO 2011/003740

(56) Entgegenhaltungen:
- EP-A1- 2 025 262
- EP-A2- 2 186 437
- AT-B- 410 162
- AT-U1- 8 111
- US-A1- 2009 261 698

## Beschreibung

Die vorliegende Erfindung betrifft eine Synchronführung eines in einem Korpus eines Möbels oder eines Haushaltsgerätes über Auszugsführungen gelagerten Schubelements gemäß dem Oberbegriff des Anspruchs 1 sowie ein Möbel oder Haushaltsgerät gemäß dem Oberbegriff des Anspruchs 18.

Zur Gewährleistung eines beidseitigen gleichmäßigen Verschiebens eines Schubelements kommen Synchronführungen zum Einsatz, die gattungsgemäß als Zahnstangengetriebe ausgebildet sind, wobei an den einander gegenüberliegenden Korpuswangen jeweils eine Zahnstange befestigt ist, mit der ein zugeordnetes, im rückwärtigen Bereich des Schubelements angeordnetes Zahnrad kämmt. Dadurch wird eine Verkantung des Schubelements beim Herausziehen oder Einschieben des Schubelements wirksam verhindert.

Die Zahnräder sind durch eine Koppelstange drehstarr miteinander verbunden, um ein synchrones Abrollen der Zahnräder zu erreichen.

Bei den gattungsgemäßen Synchronführungen, beispielsweise der AT 410 162 B, ist das Zahnrad im rückwärtigen Bereich des Schubelements an dem Schubelement gelagert.

Probleme können sich bei dieser Anordnung dadurch ergeben, dass bei der nachträglichen Montage der Synchronführung zunächst das Schubelement ausgebaut werden muss, um das Zahnrad im rückwärtigen Bereich des Schubelements zu befestigen. In anderen Ausführungen muss die Synchronisation aufwändig bei eingebautem Schubelement vorgenommen werden.

Aus der US 2009 026 1698 A1 ist eine Synchronführung bekannt, bei der das Zahnrad an einem Bügel festgelegt ist, der an der Laufschiene des Schubelements angebracht ist.

Aufgabe der vorliegenden Erfindung ist es, eine Synchronführung eines in einem Korpus eines Möbels oder Haushaltsgerätes über Auszugsführungen gelagerten Schubelements bereitzustellen, die einfach und damit kostengünstig zu montieren ist.

Diese Aufgabe wird durch eine Synchronführung mit den Merkmalen des Anspruchs 1 sowie durch ein Möbel mit den Merkmalen des Anspruchs 16 gelöst.

Erfindungsgemäß sind die Zahnräder der Synchronführung ortsfest an den Laufschienen der Auszugsführungen gelagert. Dadurch ist die Synchronführung erheblich leichter in dem Korpus zu montieren, da die Synchronführung vollständig an den Auszugsführungen zu montieren ist und das Schubelement im Anschluss daran lediglich an den Laufschienen der Auszugsführungen befestigt werden muss.

Vorteilhafte Weiterbildungen der Erfindung sind Gegenstand der Unteransprüche.

Gemäß einer Ausführungsvariante der Erfindung ist jedes der Zahnräder in einem an der jeweiligen Laufschiene befestigten Bügel gehaltert. Dadurch ist eine einfache Montage der Zahnräder ermöglicht, da diese vor Befestigung des Schubelements an der Laufschiene der Auszugsführung an dem Bügel montiert werden können,

Gemäß einer weiteren Ausführungsvariante weist der Bügel ein die Laufschiene teilweise umfassendes Kopfteil ein senkrecht zur Längsachse der Laufschiene in Richtung der Führung erstreckendes Halsteil auf, wobei in einem von dem Kopfteil beabstandeten Ende des Halsteils ein Lager zur Aufnahme des Zahnrades ausgebildet ist. Durch die Gestaltung des Bügels lässt dieser sich in einfacher Weise auf die Laufschiene aufschieben.

Vorwiegend ist an der Laufschiene mindestens ein Rasthaken angeformt, der in einer an dem Kopfteil des Bügels vorgesehenen Rastzunge verrastbar ist. Dadurch kann der Bügel in einfachster Weise nach dem Aufschieben des Bügels auf die Laufschiene durch Verrastung festgelegt werden. Jedoch sind auch andere form-, kraft- oder stoffschlüssige Verbindungen zwischen Bügel und Laufschiene denkbar.

Gemäß einer weiteren Ausführungsvariante sind die Zahnstangen unterhalb von ortsfest mit dem Korpus verbundenen Führungsschienen der Auszugsführungen befestigt und mit an dem Korpus befestigten Winkeln verrastbar. Dies erlaubt eine einfache und schnelle Montage der Zahnstangen an dem Korpus. Die Winkel dienen üblicherweise auch gleichzeitig zur Befestigung der Führungsschiene an dem Korpus.

In einer alternativen ebenfalls leicht montierbaren Ausführungsvariante sind die Zahnstangen mittels eines Halters an einem der Rückwand des Korpus zugewandten Endbereich der Führungsschiene befestigt.

Die Anbringung der Zahnstangen in den oben genannten Weisen erlaubt außerdem eine Ausbildung der Zahnstange als konfektioniertes Teil, das dem geforderten Längenmaß entsprechend gekürzt und dann an der Führungsschiene befestigt werden kann.

Gemäß einer weiteren Ausgestaltung der Erfindung ist an dem Halsteil des Bügels eine die Zahnstange zumindest teilweise umgreifende Spursicherung zur radialen und/oder axialen Bewegungsbegrenzung des Zahnrades gegenüber der Zahnstange angeformt. Dadurch ist ein sicherer Eingriff des Zahnrads in die Zahnstange gewährleistet.

Nachfolgend werden Ausführungsbeispiele der Erfindung anhand der beigefügten Zeichnungen näher beschrieben. Es zeigen:
- Fig. 1 und 2: schematische perspektivische Ansichten einer Auszugsführung mit daran befestigter Ausführungsvariante einer erfindungsgemäßen Synchronführung, ohne das schwenkbare Zahnstangenstück im rückwärtigen Bereich,
- Fig. 3: eine Detailansicht der Auszugsführung,
- Fig. 4: eine perspektivische teilweise Explosionsdarstellung einer Ausführungsvariante der Synchronführung und der Auszugsführung,
- Fig. 5: eine schematische Frontansicht der Auszugsführung mit daran angeordneten Synchronführungen aus Fig. 1,
- Fig. 6: eine perspektivische Ansicht einer Ausführungsvariante des Bügels der Synchronführung.
- Fig. 7 a - c: perspektivische Darstellungen einer Einzelheit einer Ausführungsvariante der Synchronführung zur Darstellung einer Zahnstangen-befestigung,
- Fig. 8: ein in ein Korpus eingeschobenes Schubelement mit einer Ausführungsvariante der Synchronführung in einer perspektivischen Ansicht,
- Fig. 9: eine perspektivische Ansicht des Korpus mit Synchronfüh-rung aus Fig. 8 ohne Schubelement,
- Fig. 10: eine perspektivische Ansicht eines aus dem Korpus herausgezogenen Schubelements mit an der Auszugsführung befestigter Synchronführung,
- Fig. 11: eine perspektivische Darstellung der in Fig. 10 gezeigten Anordnung ohne Darstellung des Schubelements bei teilweise herausgezogener Auszugsführung,
- Fig. 12: eine perspektivische Ansicht der Anordnung aus Fig. 10 ohne Darstellung des Schubelements mit vollständig ausgezogener Auszugsführung,
- Fig. 13 und 14: unterschiedliche schematische perspektivische Detailansichten der an der Auszugsführung befestigten Synchronführung,
- Fig. 15 und 16: eine schematische perspektivische Ansicht der in den Fig. 13 und 14 gezeigten Synchronführung,
- Fig. 17 und 18: schematische perspektivische Ansichten zur Darstellung einer Befestigungsvariante der Zahnstange an der Führungsschiene der Auszugsführung,
- Fig. 19: eine weitere schematische perspektivische Ansicht einer Auszugs-führung mit daran angeordneter Synchronführung und
- Fig. 20 - 22: unterschiedliche schematische perspektivische Ansichten zur Dar-stellung der Montage bzw. Demontage eines Schubelements aus einem Möbel-korpus.

In den Fig. 1 und 2 ist eine mit dem Bezugszeichen 1 versehene Auszugsführung mit einer daran angeordneten Ausführungsvariante einer Synchronführung dargestellt, die zur verschiebbaren Lagerung eines beispielsweise in Fig. 8 gezeigten Schubelements 25 in einem (nur schematisch gezeigten) Korpus 24 dient. Bei dem Korpus 24 kann es sich dabei um den Korpus eines Wohnmöbels, eines Büromöbels oder auch eines Küchenmöbels oder Küchengerätes, beispielsweise eines Kühlschrankes, handeln. Die Auszugsführung besteht aus einer an dem Korpus festgelegten Führungsschiene 4 sowie einer auf der Führungsschiene 4 verfahrbaren Laufschiene 2.

Um einen Vollauszug zu ermöglichen, kann bei der Auszugsführung 1 zwischen der Führungsschiene 4 und der Laufschiene 2 eine auszugsverlängernde Mittelschiene 3 angeordnet sein.

Zur Veranschaulichung der Funktionsweise der Synchronführung sind in den Fig. 8 bis 12 verschiedenen Positionen der Auszugsführung 1 mit an dieser befestigter Synchronführung in dem Korpus 24, teils mit und teils ohne Darstellung des Schubelements 25, gezeigt.

Die Synchronführung selbst besteht im Wesentlichen aus zwei sich gegenüberliegenden, jeweils einer Korpuswange zugeordneten, ortsfest an einer Führungsschiene 4 der Auszugsführung festgelegten Zahnstangen 8 sowie zwei Zahnrädern 9, die über eine beispielsweise in Fig. 9 gezeigte Koppelstange 26 drehfest mitein-ander verbunden sind. Im Gegensatz zu dem aus dem Stand der Technik bekannten Synchronführungen sind die Zahnräder 9 nicht an dem Schubelement 25 gelagert, sondern ortsfest an den Laufschienen 2 der Auszugsführungen 1 gelagert.

Bei der hier gezeigten Ausführungsvariante sind die Zahnräder 9 in einem an der jeweiligen Laufschiene 2 befestigten Bügel 6 gelagert. Die Zahnstangen 8 sind unterhalb der Führungsschienen 4 der Auszugsführung 1 befestigt, wobei auf die Art der Befestigung weiter unten detailliert eingegangen wird. Die Führungsschienen selbst sind über Winkel 5 an dem Korpus 24 befestigt.

Wie in Fig. 3 und 4 zu erkennen ist, besteht der Bügel 6 aus einem die Laufschiene 2 teilweise umfassenden Kopfteil 14 und einem sich senkrecht zur Längsachse der Laufschiene 2 in Richtung der Führungsschiene 4 erstreckendem Halsteil 13. An einem von dem Kopfteil 14 beabstandeten Ende des Halsteils 13 ist eine Lagerstelle 15 zur Aufnahme des Zahnrads 9 ausgebildet.

Zur Arretierung des Bügels 6 an der Laufschiene 2 ist an der Laufschiene 2 mindestens ein Rasthaken 10 angeformt, der eine an dem Kopfteil 14 des Bügels 6 vorgesehenen Rastzunge 12 in die Ausnehmung der Laufschiene 2 drückt. Zur Stabilisierung des Halsteils 13 des Bügels 6, der zur Veranschaulichung auch als Einzelelement in Fig. 6 gezeigt ist, sind auf einer der Auszugsführung 1 abgewandten Seite des Halsteils 13 Stabilisierungsstege 17 angeformt.

Wie in Fig. 4 und 6 gezeigt, ist an dem Hals 13 auf der der Auszugsführung zugewandten Seite ein weiterer senkrecht aus der Innenfläche des Halses hervorstehen-der Steg 16 angeformt, mit dem ein an der Zahnstange 8 an einem der Schubkas-tenfront nahen Ende verschwenkbares Zahnstangenstück 21 von einer senkrecht zur Längsachse der Zahnstange 8 stehenden Position in eine sich in Längsrichtung der Zahnstange 8 fortsetzenden Stellung aufstellbar ist. Um ein Verhaken mit der Verzahnung des Zahnstangenstücks 21 zu verhindern, ist der Steg 16 in Auszugs-richtung der Auszugsführung 1 nach unten mit einem Radius versehen. Der Steg 16 hebt das Zahnstangenstück 21 vorauseilend an, um einen sicheren Lauf der Zahnräder 7 in den Überauszug zu gewährleisten. Mit dem umklappbaren Zahnstangenstück 21 ist eine Überauszugsstellung des Schubelements 25 relativ zum Korpus 24 ermöglicht.

Das Zahnrad 9 besteht im Wesentlichen aus einem Zylinderstück 19 mit einer tellerartigen Frontfläche, an der auf dem von dem Zylinderstück 19 abgewandten Seite die Zähne 7 des Zahnrades 9 angeformt sind. In das Zylinderstück 19 ist ein Adapterstück 18 mit sternförmigem Querschnitt eingesteckt, auf das die Koppelstange 26 mit korrespondierenden Ausnehmungen formschlüssig aufsteckbar ist, so dass die Koppelstange 26 mit den Zahnrädern 7 drehfest miteinander verbunden ist, um einen synchronen Lauf der Zahnräder 9 an den Enden der Koppelstange 26 zu gewährleisten.

Wie in Fig. 7 a bis c gezeigt ist, ist die Zahnstange in einer ersten Ausführungsvariante der Synchronführung mit den an dem Korpus 24 befestigten Winkeln 5 verrastbar. Dazu stehen aus der von der Führungsschiene 4 abgewand-ten Seite der Winkel 5 Haken 23 hervor, welche in formschlüssige Freimachungen 22 eines auf der der Verzahnung der Zahnstange 8 gegenüberliegenden Seite angeformten Adapterstücks 11 eingreifen, so dass die Zahnstange senkrecht zur Schieberichtung der Auszugsführungen, in Montagerichtung Y, auf die Haken 23 der Winkel 5 aufschiebbar sind. Um ein Durchbiegen der Zahnstange 8 durch Drücken des Zahnrades 9 gegen die Zahnstange 8 zu verhindern, sind in einer Ausführungsvariante in vorbestimmte Abständen Verdickungen 20 auf der der Verzahnung der Zahnstange 8 gegenüberliegend en Seite angeformt.

In einer in den Fig. 13 bis 19 gezeigten alternativen Ausführungsvariante der Synchronführung wird die Zahnstange 8 lediglich an einem der Rückwand des Korpus 24 nahen Endes der Führungsschiene 4 befestigt. Dazu ist, wie besonders gut in den Fig. 17 und 18 zu erkennen ist, an dem von dem Zahnstangenstück 21 entfernten Ende der Zahnstange 8 ein Halter 31 an der Führungsschiene 4 befestigt bzw. angeformt. Der Halter 31 steht dabei zunächst senkrecht zur Längsachse der Zahnstange 8 in Richtung der Führungsschiene 4 und weist an seinem Ende ein Kopfteil auf, das formschlüssig in eine stirnseitige Öffnung 32 der Führungsschiene 4 einsteckbar ist.

Um bei dieser Art der Halterung der Zahnstange 8 ein funktionssicheres Eingreifen der Zahnräder 9 in die Zahnstangen 8 zu gewährleisten, ist der Bügel 6 bei dieser Ausführungsvariante der Synchronführung an dem Halsteil 13 mit einer die Zahn-stange 8 zumindest teilweise umgreifenden Spursicherung 27 zur radialen und/oder axialen Bewegungsbegrenzung des Zahnrades 9 gegenüber der Zahnstange 8 ange-formt. Wie in den Fig. 13 und 14 sowie in der nur den Bügel 6 und die Zahnstange 8 zeigenden Fig. 15 dargestellt, weist die Spursicherung 27 eine Laufwalze 28 auf, die auf einer Laufbahn 29 auf der von der Verzahnung abgewandten Seite der Zahnstange 8 bewegbar ist. Die Laufbahn 29 ist dabei zur axialen Bewegungs-begrenzung des Zahnrades 7 zumindest in einem Längsrand mit einer Seitenfüh-rung 30 versehen. An der der Seitenführung 30 gegenüberliegenden Seite der Laufbahn 29 ist die Spursicherung 27 bügelartig um die Zahnstange 8 gestaltet.

Wie besonders gut in Fig. 16 zu erkennen, ist die Lagerstelle 15' zur Aufnahme des Zahnrades 9 im Gegensatz zu der in den Fig. 2 und 3 gezeigten Ausführungsvariante nicht als im Umfang geschlossene Bohrung ausgebildet, sondern als geteilte Lagerstelle 15', die aus einer im Hals 13 etwas mehr als halbkreisför mig gestaltetem ersten Lagerstellenelement besteht, in die ein Verschlussteil 33 einschiebbar ist. Das erste Lagerstellenelement wurde so gestaltet, damit die Zahnräder 7 bei der Montage einschnappen können und bis zum Verschließen mit dem Verschlussteil 33 nicht aus der Lagerstelle 15' fallen können. Durch diese in Gestalt eines Omega ausgebildete Lagerstelle 15' kann die Koppelstange 26 mit bereits vormontiertem Zahnrad 9 von unten in die Lagerstelle 15' eingedrückt und anschließend durch Einsetzen des Verschlussteiles 33 in die sich quer zur Längsachse des Halses 13 erstreckende Aufnahme verschlossen werden.

Durch die Fig. 20 bis 22 wird die einfache Montage bzw. Demontage eines Schubelements 25 aus einem Korpus 24 verdeutlicht, die mit einer Ausführungsvariante der erfindungsgemäßen Synchronführung, welche nur an den Auszugsführungen 1 befestigt ist, ausgestattet ist. Wie zu erkennen ist, kann das Schubelement unabhängig von der Synchronführung an bzw. von den Auszugsführungen montiert bzw. demontiert werden. Des weiteren bietet das entnommene Schubelement 25 genügend Raum zur Montage der Synchronführung. Eine leichte Entnahme eines Schubelements z.B. aus einem Kühlgerät zum Zwecke der Reinigung ist somit leicht möglich. Die Synchronführung muss nach der Entnahme und Montage von Schubelementen nicht neu justiert werden.

### Bezugszeichenliste

- 1: Auszugsführung
- 2: Laufschienen
- 3: Mittelschiene
- 4: Führungsschiene
- 5: Winkel
- 6: Bügel
- 7: Zähne
- 8: Zahnstange
- 9: Zahnrad
- 10: Rasthaken
- 11: Adapterstück
- 12: Rastzunge
- 13: Halsteil
- 14: Kopfteil
- 15: Lagerstelle
- 15': Lagerstelle
- 16: Steg
- 17: Stabilisierungsstege
- 18: Adapterstück
- 19: Zylinderstück
- 20: Verdickung
- 21: Zahnstangenstück
- 22: formschlüssige Freimachungen
- 23: Haken
- 24: Korpus
- 25: Schubelement
- 26: Koppelstange
- 27: Spursicherung
- 28: Laufwalze
- 29: Laufbahn
- 30: Seitenführung
- 31: Halter
- 32: stirnseitige Öffnung
- 33: Verschlussteil
- Y: Montagerichtung

## Patentansprüche

1. Synchronführung eines in einem Korpus (24) eines Möbels oder Haushaltsgerätes über Auszugsführungen (1) gelagerten Schubelements (25), mit zwei sich gegenüberliegenden, jeweils einer Korpuswange zugeordneten, ortsfesten Zahnstangen (8), in die Zahnräder (9) eingreifen, die über eine Koppelstange (26) miteinander verbunden sind, wobei die Zahnräder (9) ortsfest an den Laufschienen (2) der Auszugsführungen (1) gelagert sind, wobei jedes der Zahnräder (9) in einem an der jeweiligen Laufschiene (2) befestigten Bügel (6) gehaltert ist, **dadurch gekennzeichnet, dass** der Bügel (6) ein die Laufschiene (2) teilweise umfassendes Kopfteil (14) und ein sich senkrecht zur Längsachse der Laufschiene (2) in Richtung der Führungsschiene (4) erstreckendes Halsteil (13) aufweist, wobei an einem von dem Kopfteil (14) beabstandeten Ende des Halsteils (13) eine Ausnehmung (15) zur Aufnahme des Zahnrades (9) ausgebildet ist.

2. Synchronführung nach Anspruch 1, **dadurch gekennzeichnet, dass** an der Laufschiene (2) mindestens ein Rasthaken (10) angeformt ist, der in einer an dem Kopfteil (14) des Bügels (6) vorgesehenen Rastzunge (12) verrastbar ist.

3. Synchronführung nach einem der vorstehenden Ansprüche, **dadurch gekennzeichnet, dass** die Zahnstangen (8) unterhalb von ortsfest mit dem Korpus (24) verbundenen Führungsschienen (4) der Auszugsführungen (1) befestigt sind.

4. Synchronführung nach einem der vorstehenden Ansprüche, **dadurch gekennzeichnet, dass** die Zahnstangen (8) auf einer von den Auszugsführungen (1) abgewandten Seite mit einer Verzahnung versehen sind.

5. Synchronführung nach Anspruch 3 oder 4, **dadurch gekennzeichnet, dass** die Zahnstangen (8) mit an dem Korpus (24) befestigten Winkeln (5) verrastbar sind.

6. Synchronführung nach Anspruch 3 oder 4, **dadurch gekennzeichnet, dass** die Zahnstangen (8) mittels eines Halters (31) an einem der Rückwand des Korpus (24) zugewandten Endbereich der Führungsschiene (4) befestigt sind.

7. Synchronführung nach Anspruch 6, **dadurch gekennzeichnet, dass** der Halter (31) und die Führungsschiene (4) formschlüssig miteinander verbunden sind.

8. Synchronführung nach Anspruch 6 oder 7, **dadurch gekennzeichnet, dass** der Halter (31) an einem Ende der Zahnstange (8) angeformt ist.

9. Synchronführung nach Anspruch 6 oder 7, **dadurch gekennzeichnet, dass** der Halter (31) und die Zahnstange (8) formschlüssig miteinander verbunden sind.

10. Synchronführung nach einem der Ansprüche 6 bis 9, **dadurch gekennzeichnet, dass** an dem Halsteil (13) des Bügels (6) eine die Zahnstange (8) zumindest teilweise umgreifende Spursicherung (27) zur radialen und/oder axialen Bewegungsbegrenzung des Zahnrades (9) gegenüber der Zahnstange (8) angeformt ist.

11. Synchronführung nach Anspruch 10, **dadurch gekennzeichnet, dass** die Spursicherung (27)eine Laufwalze (28) aufweist, die auf einer Laufbahn (29) auf der von der Verzahnung abgewandten Seite der Zahnstange (8) bewegbar ist.

12. Synchronführung nach Anspruch 11, **dadurch gekennzeichnet, dass** die Laufbahn (29) zumindest an einem Längsrand mit einer Seitenführung (30) versehen ist.

13. Synchronführung nach einem der vorstehenden Ansprüche, **dadurch gekennzeichnet, dass** die Enden der Koppelstange (26) in einer Lagerstelle (15, 15') an dem Halsteil (13) des Bügels (6) befestigbar sind.

14. Synchronführung nach Anspruch 13, **dadurch gekennzeichnet, dass** die Lagerstelle (15, 15') als Bohrung ausgebildet ist.

15. Synchronführung nach Anspruch 13, **dadurch gekennzeichnet, dass** die Lagerstelle (15, 15') omega-förmig ausgebildet ist, wobei die Koppelstange (26) in den als Kreisausschnitt geformten Teil der Ausnehmung (15, 15') eindrückbar und der offene Teil der Lagerstelle (15, 15') durch ein Verschlussteil (33) verschließbar ist.

16. Möbel oder Haushaltsgerät, aufweisend mindestens ein über Auszugsführungen (1) in einem Korpus (24) gelagertes Schubelement (25) sowie mindestens eine Synchronführung mit zwei sich gegenüberliegenden, jeweils einer Korpuswange zugeordneten, ortsfesten Zahnstangen (8), in die Zahnräder (9) eingreifen, die über Koppelstangen (26) miteinander verbunden sind, **dadurch gekennzeichnet, dass** die Synchronführung gemäß einem oder mehreren der vorstehenden Ansprüche ausgebildet ist.

## Claims

1. A synchronous guide of a drawer element (25) mounted in a body (24) of a piece of furniture or household appliance by way of pullout guides (1), comprising two stationary toothed racks (8), which are located opposite of each other and are respectively associated with a side member of the body, and into which gear wheels (9) engage that are interconnected via a coupling rod (26), wherein the gear wheels (9) are mounted in a stationary manner on the running rails (2) of the pullout guides (1), wherein each of the gear wheels (9) is held in a bracket (6) fastened to the respective running rail (2), **characterized in that** the bracket (6) comprises a head part (14) which partly encloses the running rail (2) and a throat part (13) which extends perpendicularly to the longitudinal axis of the running rail (2) in the direction of the guide rail (4), with a recess (15) for accommodating the gear wheel (9) being formed at an end of the throat part (13) which is spaced from the head part (14).

2. A synchronous guide according to claim 1, **characterized in that** at least one snap-in hook (10) is formed on the running rail (2), which hook can be locked in a snap-in tongue (12) provided on the head part (14) of the bracket (6).

3. A synchronous guide according to one of the preceding claims, **characterized in that** the toothed racks (8) are fastened beneath guide rails (4) of the pullout guides (1), which guide rails are connected in a stationary manner with the body (24).

4. A synchronous guide according to one of the preceding claims, **characterized in that** the toothed racks (8) are provided with a gearing on a side which faces away from the pullout guides (1).

5. A synchronous guide according to claim 3 or 4, **characterized in that** the toothed racks (8) can be snap-locked in angles (5) fastened to the body (24).

6. A synchronous guide according to claim 3 or 4, **characterized in that** the toothed racks (8) are fastened by means of a holder (31) to an end region of the guide rail (4) facing the rear wall of the body (24).

7. A synchronous guide according to claim 6, **characterized in that** the holder (31) and the guide rail (4) are connected in an interlocking manner with each other.

8. A synchronous guide according to claim 6 or 7, **characterized in that** the holder (31) is formed on an end of the toothed rack (8).

9. A synchronous guide according to claim 6 or 7, **characterized in that** the holder (31) and the toothed rack (8) are connected in an interlocking manner with each other.

10. A synchronous guide according to one of the claims 6 to 9, **characterized in that** a track guide (27) which encloses the toothed rack (8) at least partly is formed on the throat part (13) of the bracket (6) for radially and/or axially limiting the movement of the gear wheel (9) in relation to the toothed rack (8).

11. A synchronous guide according to claim 10, **characterized in that** the track guide (27) comprises a running roller (28) which can be moved on a track (29) on the side of the toothed rack (8) which faces away from the gearing.

12. A synchronous guide according to claim 11, **characterized in that** the track (29) is provided on at least one longitudinal edge with a lateral guide (30).

13. A synchronous guide according to one of the preceding claims, **characterized in that** the ends of the coupling rod (26) can be fastened in a bearing point (15, 15') to the throat part (13) of the bracket (6).

14. A synchronous guide according to claim 13, **characterized in that** the bearing point (15, 15') is designed as a bore.

15. A synchronous guide according to claim 13, **characterized in that** the bearing point (15, 15') is designed in the manner of an omega, wherein the coupling rod (26) can be pressed into the part of the recess (15, 15') which is formed as a sector of a circle, and the open part of the bearing point (15, 15') can be closed off by a closure element (33).

16. A piece of furniture or a household appliance, comprising at least one drawer element (25) which is mounted by way of pullout guides (1) in a body (24) and at least one synchronous guide comprising two stationary toothed racks (8), which are located opposite of each other and are respectively associated with a side member of the body, and into which gear wheels (9) engage that are interconnected via coupling rods (26), **characterized in that** the synchronous guide is designed according to one or more of the preceding claims.

## Revendications

1. Guidage synchrone d'un élément de poussée (25) logé dans un corps (24) d'un meuble ou appareil ménager par des coulisses (1), avec deux crémaillères (8) fixes, opposées, associées respectivement à une joue de corps, dans lesquelles s'engagent des roues dentées (9) qui sont reliées entre elles par une tige de couplage (26), les roues dentées (9) étant logées de manière fixe sur les rails de roulement (2) des coulisses (1), chacune des roues dentées (9) étant supportée dans un étrier (6) fixé sur le rail de roulement respectif (2), **caractérisé en ce que** l'étrier (6) présente une partie de tête (14) comportant en partie le rail de roulement (2) et une partie de col (13) s'étendant perpendiculairement à l'axe longitudinal du rail de roulement (2) en direction du rail de guidage (4), un évidement (15) étant réalisé sur une extrémité de la partie de col (13) espacée de la partie de tête (14) pour la réception de la roue dentée (9).

2. Guidage synchrone selon la revendication 1, **caractérisé en ce qu'**au moins un crochet d'encliquetage (10) est formé sur le rail de roulement (2), lequel peut être encliqueté dans une languette d'encliquetage (12) prévue sur la partie de tête (14) de l'étrier (6).

3. Guidage synchrone selon l'une quelconque des revendications précédentes, **caractérisé en ce que** les crémaillères (8) sont fixées sous les rails de guidage (4) des coulisses (1) reliés fixement au corps (24).

4. Guidage synchrone selon l'une quelconque des revendications précédentes, **caractérisé en ce que** les crémaillères (8) sont pourvues d'une denture sur un côté éloigné des coulisses (1).

5. Guidage synchrone selon la revendication 3 ou 4, **caractérisé en ce que** les crémaillères (8) peuvent être encliquetées avec des équerres (5) fixées sur le corps (24).

6. Guidage synchrone selon la revendication 3 ou 4, **caractérisé en ce que** les crémaillères (8) sont fixées à l'aide d'un support (31) sur une zone d'extrémité du rail de guidage (4) tournée vers la paroi arrière du corps (24).

7. Guidage synchrone selon la revendication 6, **caractérisé en ce que** le support (31) et le rail de guidage (4) sont reliés entre eux par complémentarité de formes.

8. Guidage synchrone selon la revendication 6 ou 7, **caractérisé en ce que** le support (31) est formé sur une extrémité de la crémaillère (8).

9. Guidage synchrone selon la revendication 6 ou 7, **caractérisé en ce que** le support (31) et la crémaillère (8) sont reliés entre eux par complémentarité de formes.

10. Guidage synchrone selon l'une quelconque des revendications 6 à 9, **caractérisé en ce qu'**un dispositif de blocage de voie (27) entourant au moins partiellement la crémaillère (8) est formé sur la partie de col (13) de l'étrier (6) pour la limitation de mouvement axiale et/ou radiale de la roue dentée (9) par rapport à la crémaillère (8).

11. Guidage synchrone selon la revendication 10, **caractérisé en ce que** le dispositif de blocage de voie (27) présente un cylindre de roulement (28) qui est mobile sur une bande de roulement (29) sur le côté de la crémaillère (8) éloigné de la denture.

12. Guidage synchrone selon la revendication 11, **caractérisé en ce que** la bande de roulement (29) est pourvue au moins sur un bord longitudinal d'un guidage latéral (30).

13. Guidage synchrone selon l'une quelconque des revendications précédentes, **caractérisé en ce que** les extrémités de la tige de couplage (26) peuvent être fixées dans un point d'appui (15, 15') sur la partie de col (13) de l'étrier (6).

14. Guidage synchrone selon la revendication 13, **caractérisé en ce que** le point d'appui (15, 15') est réalisé comme un perçage.

15. Guidage synchrone selon la revendication 13, **caractérisé en ce que** le point d'appui (15, 15') est réalisé en forme d'oméga, la tige de couplage (26) pouvant être enfoncée dans la partie de l'évidement (15, 15') formée comme un secteur circulaire et la partie ouverte du point d'appui (15, 15') pouvant être refermée par une partie de couvercle (33).

16. Meuble ou appareil ménager présentant au moins un élément de poussée (25) logé par des coulisses (1) dans un corps (24) ainsi qu'au moins un guidage synchrone avec deux crémaillères (8) fixes, opposées, associées respectivement à une joue de corps, dans lesquelles s'engagent des roues dentées (9) qui sont reliées entre elles par des tiges de couplage (26), **caractérisé en ce que** le guidage synchrone est réalisé selon l'une ou plusieurs quelconques des revendications précédentes.
